# EUROPÄISCHE PATENTANMELDUNG

(11) **EP 2 774 498 A1**
(43) Veröffentlichungstag der Anmeldung: **10.09.2014**
(21) Anmeldenummer: 13157528.4
(22) Anmeldetag: 04.03.2013
(51) Int. Cl.: A24B 13/00, A24B 3/00

(54) **Verfahren zur Herstellung eines Tabakprodukts**

(71) Anmelder: Köhl Maschinenbau AG, 6868 Wecker (LU)
(72) Erfinder: Werner, Hartmut, 21395 Tespe (DE)
(74) Vertreter: GROSSE SCHUMACHER KNAUER VON HIRSCHHAUSEN

(57) **Zusammenfassung**

Die Erfindung betrifft ein Verfahren zur Herstellung eines Tabakprodukts umfassend die folgenden Schritte: Bereitstellen einer Tabakblattmischung; Trocknen der Tabakblattmischung auf eine relative Feuchte von 11 % bis 16 %; Vereinzeln der Tabakblattmischung in Tabakblattlagen; Pressen einer Tabakblattlage in eine Quaderform; und Vakuumieren der gepressten Tabakblattlage.

## Beschreibung

Die Erfindung betrifft ein Verfahren zur Herstellung eines Tabakprodukts.

Tabakprodukte werden in vielfältigen Formen zum Verkauf angeboten, z. B. in Form von Zigaretten, Roll-your-own- oder Make-your-own-Tabak, Pfeifentabak, Zigarren, Zigarillos oder Wasserpfeifentabak.

Nachteilig an diesen Formen ist, dass sie relativ voluminös sind, weil der Tabak in rauchfertiger Form ausgeliefert wird. Des Weiteren werden die meisten Arten von Tabak als fertige Mischung angeboten. Somit ist es dem Konsument so gut wie unmöglich, sich seine eigene Mischung nach den eigenen Wünschen und Vorstellungen herzustellen.

Die Aufgabe der Erfindung besteht ausgehend vom Stand der Technik darin, ein Verfahren zur Herstellung eines Tabakprodukts aufzuzeigen, bei dem der Tabak in der Verpackungsform eine hohe Dichte hat und nicht rauchfähig ist.

Diese Aufgabe wird durch ein Verfahren mit den Maßnahmen von Anspruch 1 gelöst. Vorteilhafte Weiterbildungen des Verfahrens gehen aus den Unteransprüchen hervor.

Das erfindungsgemäße Verfahren zur Herstellung eines Tabakprodukts umfasst die folgenden Schritte:
● Bereitstellen einer Tabakblattmischung;
● Trocknen der Tabakblattmischung auf eine relative Feuchte von 11 % bis 16 %;
● Vereinzeln der Tabakblattmischung in Tabakblattlagen;
● Pressen einer Tabakblattlage in eine Quaderform; und
● Vakuumieren der gepressten Tabakblattlage.

Der Vorteil des erfindungsgemäßen Verfahrens liegt darin, dass die Tabakblattlage nach dem Vakuumieren eine hohe Tabakdichte aufweist. Dennoch ist das Tabakprodukt durch den Trocknungsschritt vor dem Verderben und vor Beschädigung beim Transport oder der Weiterverarbeitung geschützt. Um den Tabak des Tabakprodukts in eine rauchfertige Form zu bringen, muss er lediglich quer zur Blattlage geschnitten werden. Die Schnittbreite kann variieren, um die gewünschte Faserbreite zu erzeugen. Ferner können so auch unterschiedliche Sorten vom Konsumenten selber zu einer rauchfertigen Mischung zusammengefügt werden.

Bevorzugt wird die Tabakblattmischung beim Trocknen auf eine relative Feuchte von 14 % bis 16 % getrocknet. Bei diesem Feuchtigkeitsgrad ist das Tabakprodukt besonders flexibel und gleichzeitig lagerfähig, ohne dass es zu einer erhöhten Verderblichkeit kommt.

Die Tabakblattmischung kann sowohl vor dem Trocknen mit Soße (Geschmacksverstärker) als auch nach dem Trocknen und vor dem Vereinzeln aromatisiert werden. Durch das Aromatisieren wird dem Tabak Flavour (Duftaromen) zugesetzt.

Die Tabakblattmischung kann durch Mischen unterschiedlicher Tabake, Soßieren und/oder Konditionieren hergestellt werden. Durch diese Maßnahmen wird eine besonders gleichmäßige Qualität des Tabaks sichergestellt. Das Konditionieren kann insbesondere durch Einbringen eines Konditioniermediums erfolgen. Das Konditioniermedium kann insbesondere Wasserdampf sein. Das Konditioniermedium kann insbesondere dann leicht eingebracht werden, wenn der Tabak, beispielsweise in einer Trommel, bewegt wird.

Zweckmäßigerweise werden die Tabakblätter der Tabakblattmischung vor dem Trocknen entrippt. Auf diese Weise werden nur die Teile des Tabakblatts weiterverarbeitet, die auch geraucht werden können. Ein weiterer Vorteil des Entrippens ist es, dass die Dichte der gepressten und vakuumierten Tabakblattlage erhöht wird.

Bei Bedarf wird der Tabakblattmischung eine Tabakfolie (engl. homogenized leaf) hinzugefügt. Die Tabakfolie kann Bindemittel, Feuchthaltemittel, Konservierungsmittel und/oder Additiv enthalten und wird vorzugsweise vor dem Konditionieren zugegeben.

Vorteilhaft hat die Tabakblattlage nach dem Pressen eine Höhe von maximal 10 mm. Die Verdichtung der Tabakblattlagen soll so erfolgen, dass sich nach dem kundenseitigen Schneiden die Tabakfasern leicht voneinander lösen lassen. Auf diese Weise ist die Tabakblattlage besonders handlich und kann gut weiterverarbeitet werden.

Die gepresste Tabakblattlage kann vor dem Vakuumieren entlang der Kanten besäumt werden. Mithin können die produzierten Tabakblattlagen auf eine einheitliche Größe gebracht werden.

In einer besonders bevorzugen Ausführungsform wird die Tabakblattlage nach dem Vakuumieren mit einer Decklage versehen. Die Decklage stabilisiert die Form der gepressten Tabakblattlage und sorgt für einen besonders vorteilhaften optischen Eindruck beim Endverbraucher. Mehrere vakuumierte Tabakblattlagen können gestapelt und zu einem Paket konfektioniert werden. Mithin erreicht das Produkt eine Form, die üblichen Handelsgrößen entspricht. Üblicherweise enthalten diese Handelsgrößen Tabak in einer Menge von 50 g bis 100 g.

Die Erfindung wird nachfolgend anhand der Zeichnungen beschrieben. Hierbei zeigen:
- Fig. 1: ein Flussdiagramm mit den einzelnen Verfahrensschritten; und
- Fig. 2: eine schematische Darstellung einer Tabakblattlage, die mit dem erfindungsgemäßen Verfahren hergestellt wurde.

Das Verfahren zur Herstellung des Tabakproduktes ist als Flussdiagramm in Fig. 1 dargestellt. Zunächst werden die Rohtabakprodukte bereitgestellt. Diese können beispielsweise die sogenannten Strips sein, also entrippte Tabakblätter, oder ganze Blätter, zum Beispiel Orienttabak und liegen anfänglich in Schritt S1 bzw. Schritt 1a vor. Je nachdem welche Mischung zu erzielen ist, werden die Rohtabakprodukte in Schritt S2 gemischt, und ggf. in Schritt S1b soßiert und/oder in Schritt 1c konditioniert. Hierbei kann die Tabakmischung auch optional in Schritt S1e aromatisiert werden und/oder mit einer Tabakfolie, dem "homogenized leave" in Schritt S1d ergänzt werden, um der Tabakmischung das gewünschte Aroma zu geben. Anschließend wird die Mischung in Schritt S3 getrocknet. Als Trocknungsziel wird die relative Feuchte der Tabakmischung auf einen Wert zwischen 11 % und 16%, insbesondere auf einen Wert zwischen 14% und 16% getrocknet. Durch die Trocknung wird die Qualität der Mischung stabilisiert. Die in Schritt S3 erzielte relative Feuchte von maximal 16% ist niedrig genug, um ein Verderben, bspw. durch Schimmelbildung, der Tabakmischung zu verhindern. Andererseits ist die relative Feuchte noch ausreichen hoch, um Beschädigungen bei der weiteren Verarbeitung oder beim Transport durch Sprödbruch zu verhindern. Zusätzlich oder alternativ zur Aromatisierung vor dem Trocknen in Schritt S1e, kann die getrocknete Tabakmischung auch mit Aroma versetzt werden.

In Schritt S5 wird die getrocknete Tabakmischung vereinzelt bzw. portioniert. Alternativ oder zusätzlich kann Tabakfolie auch nach dem Mischen in Schritt S2, dem Trocknen in Schritt S3 oder dem Vereinzeln in Schritt S4 zugegeben werden. Anschließend wird die vereinzelte bzw. portionierte Tabakmischung in Schritt S5 verpresst, sodass eine nur wenige Millimeter starke Lage entsteht.

Die so erhaltene gepresste Tabakblattlage wird anschließend in Schritt S6 an allen Kanten besäumt, d.h. geschnitten, um eine gute Handhabbarkeit der Tabakblattlagen zu erhalten. Die besäumte Tabakblattlage wird dann ggf. mit einem Deckblatt versehen und in Schritt S7 vakuumiert, wodurch ein bestmöglicher Schutz und Erhalt des Aromas gewährleistet wird.

Im letzten Schritt S8 werden die vakuumierten Tabakblattlagen gestapelt und konfektioniert. Die Menge an gestapelten und konfektionierten Lagen kann sich insbesondere an den gewünschten Handelsgrößen orientieren. Als Zielwert kann hierbei eine Handelsgröße mit einem Tabakgewicht zwischen 50 g und 100 g als realistisch angesehen werden.

Fig. 2 zeigt eine perspektivische Ansicht auf eine Tabakblattlage 1, die bereits in Schritt S6 bereits besäumt wurde, aber noch nicht vakuumiert ist. Gut zu erkennen sind die einzelnen Tabakblätter 2, die so miteinander verpresst und besäumt sind, dass die Tabakblattlage 1 eine quadratische Form einnimmt. Die Länge I der Tabakblattlage bewegt sich hierbei in einem Bereich zwischen 100 und 150 mm, die Breite b in einem Bereich zwischen 50 und 80 mm und die Höhe h ist auf maximal 10 mm begrenzt. Diese Dimensionen erlauben eine optimale Handhabbarkeit der Tabakblattlage 1.

## Patentansprüche

1. Verfahren zur Herstellung eines Tabakprodukts umfassend die folgenden Schritte:
Bereitstellen einer Tabakblattmischung (S1);
Trocknen der Tabakblattmischung (S3) auf eine relative Feuchte von 11 % bis 16 %;
Vereinzeln der Tabakblattmischung in Tabakblattlagen (S4);
Pressen einer Tabakblattlage (1) in eine Quaderform (S5); und
Vakuumieren (S7) der gepressten Tabakblattlage (1).

2. Verfahren nach Anspruch 1, **dadurch gekennzeichnet, dass** die Tabakblattmischung beim Trocknen auf eine relative Feuchte von 14 % bis 16 % getrocknet wird.

3. Verfahren nach einem der vorhergehenden Ansprüche, **dadurch gekennzeichnet, dass** die Tabakblattmischung vor dem Trocknen (S3) und/oder nach dem Trocknen (S3) und vor dem Vereinzeln (S4) aromatisiert wird.

4. Verfahren nach einem der vorhergehenden Ansprüche, **dadurch gekennzeichnet, dass** die Tabakblattmischung durch Mischen (S2) unterschiedlicher Tabake, Soßieren (1b) und/oder Konditionieren (S1 c) hergestellt wird.

5. Verfahren nach einem der vorhergehenden Ansprüche, **dadurch gekennzeichnet, dass** die Tabakblätter (2) der Tabakblattmischung vor dem Trocknen (S3) entrippt werden.

6. Verfahren nach einem der vorhergehenden Ansprüche, **dadurch gekennzeichnet, dass** der Tabakblattmischung vor dem Pressen (S5) eine Tabakfolie hinzugefügt wird (S1d).

7. Verfahren nach einem der vorhergehenden Ansprüche, **dadurch gekennzeichnet, dass** die Tabakblattlage (1) nach dem Pressen (S5) eine Höhe von maximal 10 mm hat.

8. Verfahren nach einem der vorhergehenden Ansprüche, **dadurch gekennzeichnet, dass** die gepresste Tabakblattlage (1) vor dem Vakuumieren (S7) entlang der Kanten (l, b, h) besäumt wird (S6).

9. Verfahren nach einem der vorhergehenden Ansprüche, **dadurch gekennzeichnet, dass** die Tabakblattlage nach dem Vakuumieren (S7) mit einer Decklage versehen wird.

10. Verfahren nach einem der vorhergehenden Ansprüche, **dadurch gekennzeichnet, dass** mehrere vakuumierte Tabakblattlagen gestapelt und zu einem Paket konfektioniert werden (S8).
